# EUROPÄISCHE PATENTSCHRIFT

(11) **EP 0 107 030 B1**
(45) Veröffentlichungstag und Bekanntmachung des Hinweises auf die Patenterteilung: **07.01.1988**
(21) Anmeldenummer: 83109256.4
(22) Anmeldetag: 19.09.1983
(51) Int. Cl.: B05B 5/04

(54) **Vorrichtung und Verfahren zum elektrostatischen Überziehen von Gegenständen mit Fluiden**
Method and apparatus for electrostatically coating objects with fluids
Procédé et appareil pour le revêtement électrostatique d'objets avec des fluides

(30) Priorität: 21.10.1982 DE 3238917; 10.11.1982 DE 3241504
(43) Veröffentlichungstag der Anmeldung: 02.05.1984
(73) Patentinhaber: BASF Lacke + Farben AG, 48165 Münster-Hiltrup (DE)
(72) Erfinder: Meisner, Roland-Andreas, D-4403 Senden (DE); Kissau, Gerd Rüdiger, Dr., D-4400 Münster (DE)
(74) Vertreter: Habbel, Hans-Georg, Dipl.-Ing.

(56) Entgegenhaltungen:
- EP-A- 0 032 391
- DE-A- 3 201 753
- FR-A- 1 359 208
- US-A- 3 221 992

## Beschreibung

Die Erfindung bezieht sich auf eine Vorrichtung zum elektrostatischen Überziehen von Gegenständen mit fluiden gemäss dem Oberbegriff des Anspruches 1 und ein Verfahren zum elektrostatischen Überziehen von Gegenständen mit Fluiden gemäss dem Oberbegriff des Anspruches 13, des Anspruches 14 und des Anspruches 16.

Zum Applizieren von Fluiden, z.B. Lacken, werden schnellaufende, sogenannte Glockenzerstäuber eingesetzt, die im inneren Teil aufgrund ihrer Ausbildung wie eine Turbomaschine wirken, d.h. sie saugen aus der umgebenden Atmosphäre Gas an, lenken dieses um und transportieren es wieder nach aussen, so dass innerhalb und vor dem Glockenhohlraum ein Toruswirbel entsteht.

Bei der Applikation von Fluiden mit schnellem Abdunstverhalten, z. B. den heute in grossem Umfang Einsatz findenden sogenannten Metallic-Basislacken, enthält das Gas Partikelchen, z. B. Lackpartikeichen, die an der Nabenplatte des Glockenzerstäubers abgeschieden werden und zu einer Verschmutzung dieser Nabenplatte führen. Da die abgeschiedenen Partikelchen nicht oder nur noch schlecht fliessfähig sind, wachsen auf der Nabenplatte feststoffreiche Grate, die nach einer kurzen Zeit - abhängig von ihrer Grösse - von der Nabenplatte abgeschleudert werden, in den von dem Glockenzerstäuber geführten Lackfilm geraten und auf das zu beschichtende bzw. zu lackierende Objekt geraten und hier erhebliche Oberflächenstörungen hervorrufen. Dieser Vorgang der Verschmutzung der Nabenplatte und das Abreissen dieser abgeschiedenen Grate erfolgt sehr schnell, so dass ein Lackiervorgang üblicherweise nicht beendet werden kann, ohne dass es zu den vorerwähnten Oberflächenstörungen kommt.

Bei Fluiden, z.B. Lacken, die ein langsames Abdunstverhalten haben, sind diese Partikelchen beim Auftreffen auf die Nabenplatte noch so feucht, dass ein Anhaften nicht erfolgt und die auf der Nabenplatte abgeschiedenen Lackpartikelchen unmittelbar auf der Nabenplatte radial beschleunigt werden und in den frisch dosierten Lackstrom hineingelangen, ohne dass es zu Materialansammlungen und damit zu Oberflächenstörungen auf dem zu lackierenden Gegenstand kommt.

Bei hochviskosen oder niedrigviskosen Lacken oder Fluiden geben die Einrichtungen gemäss der DE-PS 30 05 677 bzw. der DE-OS 30 47 670 eine ausreichende Lösung. Für Lacke mit schnellem Abdunstverhalten, z.B. Metallic-Basislacken, geben diese bekannten Einrichtungen keine Anregung zur Vermeidung der vorstehend erläuterten Schwierigkeiten.

Es ist aus der EP-A 32 391 bekanntgeworden, die Nabenplatte mit Frischlack über eine Bypassströmung zu benetzen. Diese Lösung neigt zu Verschmutzungen in der engen Bohrung, da ein solcher kleiner Durchmesser der Bohrung notwendig ist, um den Bypassstrom beim Durchtritt in Rotation zu versetzen. Um die Funktion des Bypasses sicherzustellen, benötigen diese Systeme eine zentrale Materialzufuhr und so ist es nicht möglich, für unverträgliche Fluide sowie für Lösungsmittel getrennte Zuführungskanäle anzubringen, so dass eine schneller Farbwechsel bei diesen bekannten Einrichtungen nur sehr beschränkt durchführbar ist. Auch treten bei der bekannten Lösung häufig sogenannte Farbverschleppungseffekte auf. Durch nicht ausreichende Spülung kann es zudem zu Verstopfungen in der Bohrung und damit zu Benetzungsstörungen der Nabenplatte kommen. Auch bei dieser bekannten Einrichtung kann darüberhinaus der Toruswirbel ein Zurückführen von Lackpartikelchen auf die Nabenplatte bewirken. Trotzdem die Nabenplatte angeblich mit Farbe überspült werden soll, kann es eintreten, dass die auf die Nabenplatte mit hoher Geschwindigkeit auftreffenden Partikelchen an der Nabenplatte festkleben und dann zu den gefürchteten Verunreinigungen führen.

Eine gattungsbildende Vorrichtung zum elektrostatischen Überziehen von Gegenständen mit Farbe ist aus der DE-OS 32 01 753 bekannt. Hier besteht die eigentliche Sprühglocke aus einem einzigen Materialstück, beispielsweise einer Aluminiumlegierung und über eine Welle wird ein hohes Potential an die Sprühglocke angelegt. Die Nabenplatte ist gegenüber dem Glockenrand zurückversetzt und im Zentrum dieser Nabenplatte ist die Befestigungsvorrichtung für die Antriebswelle vorgesehen, wobei diese Befestigungsvorrichtung gegenüber der Vorderseite der Nabenplatte nach vorne hin vorsteht. Ein Hinweis, dass ein solches «Nach-Vorne-Vorstehen" von Bedeutung ist, ist dieser Literaturstelle nicht zu entnehmen. Der durch die Ausbildung der Sprühglocke innerhalb und vor dem Glockenhohlraum entstehende Toruswirbel transportiert Farbpartikelchen auf die Nabenplatte und an die Innenseite der Sprühglocke, die sich hier ansetzen können und zu den geschilderten Nachteilen führen müssen. Der vorspringende Teil hat bei der bekannten Einrichtung einen so grossen elektrischen Radius, dass keine Corona-Entladung entstehen kann und damit die Bedingung der Gleichmässigkeit von Partikelladung und Glockenladung erfüllbar ist, um elektrische Kräfte nutzbar zu machen.

Der Erfindung liegt die Aufgabe zugrunde, eine Vorrichtung und ein Verfahren zum Aufbringen von Fluiden mit schnellem Abdunstverhalten mittels einer Hochrotationsglocke zu schaffen, wobei die Wirkung des Toruswirbels und damit das Verschmutzen der Nabenplatte der Hochrotationsglocke ausgeschaltet ist.

Diese der Erfindung zugrundeliegende Aufgabe wird durch den Lösungsvorschlag gemäss dem kennzeichnenden Teil des Anspruches 1 gelöst.

Weiterhin wird gemäss der Erfindung ein Verfahren vorgeschlagen, das dadurch gekennzeichnet, dass vor dem Glockenhohlraum der Sprühglocke über einen elektrisch mit der Sprühglocke verbundenen Körper ein elektrisches Feld erzeugt wird.

Ein weiterer Vorschlag gemäss der Erfindung sieht vor, dass im Bereich der Aussenseite eines vor dem Hohlraum der Sprühglocke angeordneten Körpers ein magnetisches Feld erzeugt wird.

Ein weiterer Vorschlag gemäss der Erfindung sieht vor, dass der vorerwähnte Körper als ein aerodynamischer Verdrängerkörper ausgebildet ist, der eine Umströmung durch die im Toruswirbel zurückfliegenden Teilchen bewirkt.

Mit anderen Worten ausgedrückt schlägt die Erfindung vor, die Impactabscheidung (Abscheidung durch Trägheitskräfte) schon weitgehend abgedunsteter Lackpartikelchen an der Hochrotationsglocke dadurch zu vermeiden, dass die Flugbahn der im Bereich des Toruswirbels zur Hochrotationsglocke zurückfliegenden Lackpartikelchen durch elektrische oder magnetische oder aerodynamische Kräfte bzw. durch die Kombination der vorgenannten Kräfte beeinflusst wird.

Die Erfindung geht dabei von der Überlegung aus, dass
a) ein elektrisch geladenes Teilchen im elektrischen Feld eine Kraft in Richtung der elektrischen Feldlinien erfährt,
b) ein elektrisch geladenes Teilchen im magnetischen Feld eine Kraft senkrecht zu den magnetischen Feldlinien erfährt und
c) ein Masseteilchen in einer Gasströmung bei der Umströmung eines aerodynamischen Verdrängerkörpers durch Schleppkräfte so umgelenkt wird, dass eine Abscheidung auf dem aerodynamischen Verdrängerkörper unterbleibt.

Die Anwendung jeder dieser drei vorerwähnten Möglichkeiten oder die Kombination einer oder mehrerer der vorerwähnten Möglichkeiten, führt zu Hochrotationsglocken, mit denen problemlos auch Fluide mit schnellem Abdunstverhalten, z. B. Basis-Metallic-Lacke, appliziert werden können, ohne dass es zu Verschmutzungen der Nabenplatte und damit zu einem Abreissen dieser abgeschiedenen Verschmutzungspartikelchen von der Nabenplatte kommt, die zu Störungen in der Oberfläche des zu beschichtenden Gegenstandes führen würden.

Die vorstehend aufgezeigten Möglichkeiten zur Beeinflussung der Flugbahn der Lackpartikelchen wird gemäss der Erfindung wie folgt realisiert:

Die Sprüh- und Hochrotationsglocke liegt bekanntlich an Hochspannung. Diese ist notwendig, um den Lack aufzuladen und die versprühten Lackpartikelchen zum zu beschichtenden Objekt hin zu transportieren. Vor der Hochrotationsglokke wird ein aerodynamischer Körper angebracht, der mit der Glocke elektrischleitend fest verbunden ist und der damit auf gleichem Spannungspotential liegt wie die Hochrotationsglocke.

Die im toruswirbel zurückfliegenden Partikelchen haben entweder Ladung gleicher Polarität wie die Hochrotationsglocke oder sie haben eine entgegengesetzte Polarität oder sie sind ungeladen. Alle drei Möglichkeiten können in der zurückströmenden Partikelchenwolke auftreten.

Der vor der Hochrotationsglocke und an dieser drehfest angeordnete Körper wird so ausgebildet, dass er an einer Stelle, durch die Lackpartikelchen, die bevorzugt abgeschieden werden, zurückfliegen, die örtliche Feldstärke die Durchbruchsfeldstärke im umgebenden Gas erreicht bzw. überschritten wird, so dass Ladungen emittiert werden. Dadurch entsteht an dieser Stelle eine Ladungswolke. Die zurückfliegenden Partikelchen werden in dieser Ladungswolke weiter aufgeladen oder - bei ursprünglich vorhandener entgegengesetzter Polarität - umgeladen. Anfliegende ungeladene Partikelchen werden erneut aufgeladen.

Da die Richtung der Flugbahn der anfliegenden Partikelchen nicht mit der Richtung der Feldlinien im Bereich des aerodynamischen Körpers übereinstimmt, werden die Partikelchen vom aerodynamischen Körper weggedrängt (Einfluss der elektrischen Abstosskraft Pₑₗ (PQ,=Q X E).

Eine ähnliche Wirkung haben die magnetischen Kräfte. Diese lenken die geladenen Partikelchen in Richtung der Rotationsbewegung der Sprühglocke um. Durch die dabei auftretende Fliehkraft wird den Partikelchen ebenfalls eine Kraft aufgeprägt, die die Flugbahn der Teilchen vom aerodynamischen Körper wegdrängt (Pₘₐgₙ=Q _{X} (v x B).

Die geometrische Kontur des aerodynamischen Verdrängerkörpers wird so ausgebildet, dass das Gas diesen Körper so umströmt, dass die anfliegenden Lackpartikelchen nicht die Möglichkeit haben, die Strömungsgrenzschicht zu durchdringen

In den vorstehenden Gleichungen bedeutet:
Q Ladung der Tröpfchen
D Durchmesser der Partikelchen
v Anfluggeschwindigkeit
w Relativgeschwindigkeit zwischen Gas und Tröpfchen
K Geometriekonstante.

Eine Beeinflussung der Bahnlinien der Lackpartikelchen kann gemäss der Erfindung aber auch dadurch erfolgen, dass gegen die Richtung der anfliegenden Lackpartikelchen eine Hilfsgasströmung an den aerodynamischen Körper angelegt wird, die eine Ablenkung der Toruswirbelströmung von der Kontur wegbewirkt.

Durch einen axial erzeugten Gasfreistrahl (ungeführter Gasstrahl) kann an der gesamten Kontur des aerodynamischen Körpers eine angelegte Gasströmung erreicht werden. Durch die dadurch auftretenden Schleppkräfte werden die Partikelchen vom aerodynamischen Körper weggedrängt.

Die Einzelkräfte oder die resultierende Kraft aus den Kombinationen dieser Einzelkräfte bewirkt, dass anfliegende Lackpartikelchen die Oberfläche des Körpers nicht treffen und damit eine Verschmutzung des Körpers nicht auftritt und so die bisher zu befürchtenden Oberflächenstörungen im Lackierobjekt mit Sicherheit vermieden werden.

Ausführungsbeispiele der erfindungsgemässen Anordnung werden nachfolgend anhand der Zeichnungen beschrieben. Die Zeichnungen zeigen dabei in
Fig. 1 eine erste Ausführungsform der Erfindung mit einem aerodynamischen Verdrängerkörper mit einer parabelförmigen Kontur, in
Fig. 2 eine zweite Ausführungsform der Erfindung it einem aerodynamischen Verdrängerkörper mit der Kontur einer invertierten Parabel, in
Fig. 3 den Verdrängerkörper gemäss Fig. 1 mit Zuführung eines Gasfreistrahles, in
Fig. 4 schematisch das Zusammenwirken der verschiedenen erfindungsgemäss möglichen Beeinflussungen der zurückfliegenden Partikelchen, in
Fig. 5 die zum Stand der Technik gehörende Hochrotationsglocke mit eingezeichnetem Toruswirbel und Gratbildung auf der Nabenplatte und in
Fig. 6 eine weitere Ausführungsform einer erfindungsgemäss ausgebildeten Hochrotationsglokke.

In den Zeichnungen ist mit 1 der Glockenkörper einer Hochrotationsglocke bezeichnet, wobei dieser Glockenkörper 1 aus elektrisch leitfähigem Werkstoff, z.B. Aluminium, besteht. Die Nabenplatte dieses Glockenkörpers 1 ist mit 10 bezeichnet. Die Lackzufuhr erfolgt über eine Zufuhrleitung 11 an die Rückseite der Nabenplatte 10. Der Lackfilm wird durch entsprechende Durchtrittsöffnungen 12 in der Nabenplatte an die Innenseite der Rotationsglocke geführt und vom äusseren Rand der Rotationsglocke, wie dies besonders deutlich Fig. 5 zeigt, abgeschleudert.

Eine Elektrodennadel 6 (Fig. 6) oder ein aerodynamisch geformter Verdrängerkörper 3 wird über eine Aufnahmevorrichtung 2 an der Nabenplatte 10 festgelegt und dadurch elektrisch leitend mit der Hochrotationsglocke verbunden. Die Aufnahmevorrichtung 2 zur Verbindung der Elektrodennadel 6 oder des Verdrängerkörpers 3 mit der Nabenplatte 10 muss aus elektrisch leitfähigem Werkstoff bestehen.

Der Verdrängerkörper 3 kann hohl ausgebildet sein, wobei der so geschaffene Hohlraum durch Zwischenstücke 4 aus magnetischem Werkstoff ausgefüllt sein kann. An der Spitze des Verdrängerkörpers 3 ist eine aus elektrisch leitfähigem Werkstoff bestehende Elektrodennadel 6 angeordnet oder der Verdrängerkörper ist, wie dies Fig. 2 zeigt, an seiner Spitze so ausgebildet, dass durch Formgebung die Elektrodennadel 6 geschaffen wird.

Im Inneren des Verdrängerkörpers ist ein Magnet 8 als Permanentmagnet eingebaut.

Bei der Ausführungsform gemäss Fig. 3 ist der Verdrängerkörper so ausgebildet, dass eine Hilfsgasströmung A an der Aussenseite des Verdrängerkörpers 3 mit Unterstützung des Gasfreistrahles angelegt wird, der in Richtung auf das zu beschichtende Objekt hingerichtet ist und der zu einer Ablenkung der Toruswirbelströmung führt, die bei 9 in Fig. 3 eingezeichnet ist.

Gemäss Fig. 1 weist die Aussenseite des Verdrängerkörpers 3 die Kontur einer Parabel auf, während bei der Ausführungsform gemäss Fig. 2 der Verdrängerkörper 3 die Aussenkontur einer invertierten Parabel besitzt.

In Fig. 4 sind die auftretenden magnetischen Feldlinien, die aerodynamischen Stromlinien und die elektrischen Feldlinien eingezeichnet.

Die aerodynamischen Stromlinien tragen dabei das Bezugszeichen X, die magnetischen Feldlinien das Bezugszeichen Y und die elektrischen Feldlinien das Bezugszeichen Z.

Die Hochrotationsglocke kann beispielsweise an 90 kV Hochgleichspannung liegen und der Radius der Elektrodennadel 6 1 mm betragen. Dann entsteht eine Feldstärke von 90 kV/mm. Da die Durchbruchsfeldstärke in Luft nur 3 kV/mm beträgt, entsteht die hohe Feldstärke von 90 kV/mm nicht, sondern es entsteht ein Ladungsstrom der zum Gegenpotential, d. h. beispielsweise eine zu beschichtende Fahrzeugkarosserie, gerichtet ist und dadurch die Ladungswolke erzeugt.

## Patentansprüche

1. Vorrichtung zum elektrostatischen Überziehen von Gegenständen mit Fluiden, insbesondere flüssiger Farbe mit schnellem Abdunstverhalten, mit einer um eine feststehende Achse mit hoher Drehzahl rotierenden Glocke (1), die in dem zum zu beschichtenden Objekt hin gerichteten Glokkenhohlraum einen Körper (3) aufweist, der drehfest und elektrisch leitend mit der Glocke verbunden ist und in Richtung zum zu beschichtenden Objekt über die Ebene des Glockenrandes vorsteht, einer Farbzuführungsvorrichtung (11) zum Zuführen der Farbe zum Inneren der Glocke und einer Vorrichtung zur Erzeugung von Hochspannung an der Glocke, dadurch gekennzeichnet, dass der im Glockenhohlraum angeordnete Körper (3) so ausgebildet ist, dass er die Flugbahn der im Bereich des Toruswirbels zur Hochrotationsglocke zurückfliegenden Lackpartikelchen durch elektrische oder magnetische oder aerodynamische Kräfte bzw. durch die Kombination der vorgenannten Kräfte beeinflusst und über den Glokkenhohlraum und den Glockenrand ablenkt.

2. Vorrichtung nach Anspruch 1, dadurch gekennzeichnet, dass der Körper als Elektrodennadel (6) ausgebildet ist.

3. Vorrichtung nach Anspruch 1, dadurch gekennzeichnet, dass der Körper als aerodynamischer Verdrängerkörper (3) ausgebildet ist.

4. Vorrichtung nach Anspruch 1 und 3, dadurch gekennzeichnet, dass der Verdrängerkörper (3) eine Aussenkontur entsprechend einer invertierten Parabel aufweist.

5. Vorrichtung nach Anspruch 1 und 3, dadurch gekennzeichnet, dass der Verdrängerkörper (3) eine Aussenkontur entsprechend einer Parabel aufweist.

6. Vorrichtung nach Anspruch 1 und 3, dadurch gekennzeichnet, dass der Verdrängerkörper (3) die Aussenkontur einer Halbkugel aufweist.

7. Vorrichtung nach Anspruch 1 und 3, dadurch gekennzeichnet, dass der Verdrängerkörper (3) die Aussenkontur einer Hyperbel aufweist.

8. Vorrichtung nach einem oder mehreren der Ansprüche 1 bis 7, dadurch gekennzeichnet, dass das dem zu beschichtenden Objekt zugewandte Ende des Verdrängerkörpers (39), d.h. an dem Scheitel des Verdrängerkörpers (3), eine Spitze ausgeformt und/oder angebracht ist, deren Radius möglichst nahe Null ist.

9. Vorrichtung nach einem oder mehreren der vorhergehenden Ansprüche, dadurch gekennzeichnet, dass innerhalb des Verdrängerkörpers (3) ein Magnet (8) zur Erzeugung eines Magnetfeldes im Bereich ausserhalb des Verdrängerkörpers (3) angeordnet ist.

10. Vorrichtung nach einem oder mehreren der vorhergehenden Ansprüche, dadurch gekennzeichnet, dass der Verdrängerkörper aus einem elektrisch leitfähigen Werkstoff besteht.

11. Vorrichtung nach Anspruch 8, dadurch gekennzeichnet, dass die Spitze des Verdrängerkörpers (3) aus elektrisch leitfähigem Werkstoff besteht.

12. Vorrichtung nach einem oder mehreren der vorhergehenden Ansprüche, dadurch gekennzeichnet, dass der Verdrängerkörper (3) eine oder mehrere Austrittsöffnungen für einen Gasstrahl aufweist (Fig. 3).

13. Verfahren zum elektrostatischen Überziehen von Gegenständen mit Fluiden, insbesondere flüssiger Farbe mit schnellem Abdunstverhalten, durch Zuführen der Flüssigkeit zu einer unter Hochspannung stehenden, mit hoher Drehzahl umlaufenden Sprühglocke - Hochrotationsglocke

- und Abschleudern der Flüssigkeit von der Sprühkante der Glocke auf den zu beschichtenden Gegenstand hin, dadurch gekennzeichnet, dass vor dem Hohlraum der Sprühglocke über eine elektrisch mit der Sprühglocke verbundene Elektrodennadel ein elektrisches Feld erzeugt wird, das an mindestens einer Stelle die Durchbruchsfeldstücke in Luft überschreitet.

14. Verfahren zum elektrostatischen Überziehen von Gegenständen mit Fluiden, insbesondere flüssiger Farbe mit schnellem Abdunstverhalten, durch Zuführen der Flüssigkeit zu einer unter Hoschspannung stehenden, mit hoher Drehzahl umlaufenden Sprühglocke - Hochrotationsglocke - und Abschleudern der Flüssigkeit von der Sprühkante der Glocke auf den zu beschichtenden Gegenstand hin, dadurch gekennzeichnet, dass im Bereich der Aussenseite eines vor dem Hohlraum der Sprühglocke angeordneten Körpers ein magnetisches Feld erzeugt wird.

15. Verfahren nach Anspruch 13 und 14, dadurch gekennzeichnet, dass das magnetische Feld zusätzlich zu dem elektrischen Feld erzeugt wird.

16. Verfahren zum elektrostatischen Überziehen von Gegenständen mit Fluiden, insbesondere flüssiger Farbe mit schnellem Abdunstverhalten, durch Zuführen der Flüssigkeit zu einer unter Hochspannung stehenden, mit hoher Drehzahl umlaufenden Sprühglocke - Hochrotationsglocke - und Abschleudern der Flüssigkeit von der Sprühkante der Glocke auf den zu beschichtenden Gegenstand hin, dadurch gekennzeichnet, dass vor dem Hohlraum der Sprühglocke, diesen abdeckend, über einen aerodynamischen Verdrängerkörper eine Ablenkung der im Toruswirbel zur Hochrotationsglocke zurückfliegenden Lackpartikelchen durch aerodynamische Kräfte erzielt wird.

17. Verfahren nach Anspruch 13 und 15, dadurch gekennzeichnet, dass das elektrische Feld zusätzlich zu der aerodynamischen Umlenkung erzeugt wird.

18. Verfahren nach Anspruch 13, 14 und 16, dadurch gekennzeichnet, dass ein elektrisches Feld und ein magnisches Feld erzeugt wird und eine aerodynamische Umlenkung erfolgt.

19. Verfahren nach einem oder mehreren der Ansprüche 13 bis 18, dadurch gekennzeichnet, dass im Zentrum des Verdrängerkörpers ein auf das mit flüssiger Farbe zu beschichtende Objekt hin gerichteter Gasstrahl erzeugt wird.

20. Verfahren nach einem oder mehreren der Ansprüche 13 bis 18, dadurch gekennzeichnet, dass an der gesamten Aussenkontur des Verdrängerkörpers eine Hilfsgasströmung erzeugt wird, die auf das zu beschichtende Objekt hingerichtet ist.

## Claims

1. A device for the electrostatic coating of objects with fluids, in particular liquid dye with rapid evaporation properties, said device having a globe (1), which rotates about a stationary axle at a high speed of rotation and which exhibits in the globe cavity which is directed towards the object to be coated a body (3), which is connected to the globe in a manner secure against rotation and electrically conductively and projects beyond the plane of the rim of the globe in a direction towards the object to be coated, a dye supply device (11) for supplying the dye to the interior of the globe and a device for the generation of high voltage at the globe, wherein the body (3) disposed in the globe cavity is constructed in such a manner that it affects the trajectory of the lacquer particles flying back to the high-speed rotary globe in the region of the toroidal vortex by electrical or magnetic or aerodynamic forces or by the combination of the said forces and deflects said trajectory over the globe cavity and the globe rim.

2. The device as claimed in claim 1, wherein the body is constructed as an electrode needle (6).

3. The device as claimed in claim 1, wherein the body is constructed as an aerodynamic displacement body (3).

4. The device as claimed in claims 1 and 3, wherein the displacement body (3) exhibits an external contour corresponding to an inverted parabola.

5. The device as claimed in claims 1 and 3, wherein the displacement body (3) exhibits an external contour corresponding to a parabola.

6. The device as claimed in claims 1 and 3, wherein the displacement body (3) exhibits the external contour of a hemisphere.

7. The device as claimed in claims 1 and 3, wherein the displacement body (3) exhibits the external contour of hyperbola.

8. The device as claimed in one or more of claims 1 to 7, wherein a tip, the radius of which is as close as possible to zero, is shaped on and/or fitted to the end of the displacement body (39) facing the object to be coated, ie. at the vertex of the displacement body (3).

9. The device as claimed in one or more of the preceding claims, wherein a magnet (8) for the generation of a magnetic field in the region outside the displacement body (3) is disposed within the displacement body (3).

10. The device as claimed in one or more of the preceding claims, wherein the displacement body consists of an electrically conductive material.

11. The device as claimed in claim 8, wherein the tip of the displacement body (3) consists of electrically conductive material.

12. The device as claimed in one or more of the preceding claims, wherein the displacement body (3) exhibits one or more outlet openings for a gas jet (Fig. 3).

13. A process for the electrostatic coating of objects with fluids, in particular liquid dye with rapid evaporation properties, by supply of the liquid to a spray globe - high-speed rotary globe - which is at a high voltage and which rotates with a high speed of rotation, and centrifugation of the liquid from the spraying edge of the globe onto the object to be coated, wherein an electric field is generated in front of the cavity of the spray globe by means of an electrode needle electrically connected to the spray globe, which electric field exceeds the breakdown field portions in air at at least one position.

14. A process for the electrostatic coating of objects with fluids, in particular liquid dye with rapid evaporation properties, by supply of the liquid to a spray globe - high-speed rotary globe - which is at a high voltage and which rotates with a high speed of rotation, and centrifugation of the liquid from the spraying edge of the globe onto the object to be coated, wherein a magnetic field is generated in the region of the exterior of a body disposed in front of the cavity of the spray globe.

15. The process as claimed in claims 13 and 14, wherein the magnetic field is generated in addition to the electric field.

16. A process for the electrostatic coating of objects with fluids, in particular liquid dye with rapid evaporation properties, by supply of the liquid to a spray globe - high-speed rotary globe - which is at a high voltage and which rotates with a high speed of rotation, and centrifugation of the liquid from the spraying edge of the globe onto the object to be coated, wherein in front of the cavity of the spray globe, covering said cavity, a deflection of the lacquer particles flying back to the high-speed rotary globe in the toroidal vortex is achieved by aerodynamic forces by means of an aerodynamic displacement body.

17. The process as claimed in claims 13 and 15, wherein the electric field is generated in addition to the aerodynamic deflection.

18. The process as claimed in claims 13, 14 and 16, wherein an electric field and a magnetic field are generated, and an aerodynamic deflection takes place.

19. The process as claimed in one or more of claims 13 to 18, wherein a gas jet directed onto the object to be coated with liquid dye is generated in the center of the displacement body.

20. The process as claimed in one or more of claims 13 to 18, wherein an auxiliary gas stream is generated at the entire external contour of the displacement body, which auxiliary gas stream is directed onto the object to be coated.

## Revendications

1. Dispositif pour le revêtement électrostatique d'objets par des liquides, en particulier par une peinture liquide ayant un comportement d'évaporation rapide, ce dispositif comportant une cloche (1) tournant autour d'un axe fixe avec une vitesse de rotation élevée, ladite cloche présentant un corps (3) disposé dans la cavité de cloche orientée vers l'objet à revêtir, ledit corps étant solidaire de la cloche en rotation et en conduction électrique et dépassant du plan contenant la bordure de la cloche dans la direction de l'objet à revêtir, un dispositif (11) d'amenée de la peinture, pour amener la peinture à l'intérieur de la cloche, et un dispositif pour mettre la cloche sous haute tension, caractérisé par le fait que le corps (3), disposé dans la cavité de la cloche, est conformé de façon à influencer la trajectoire de vol des petites particules de laque retournant vers la cloche tournant à grande vitesse, dans la région du tourbillonnement torique, par des forces électriques ou magnétiques ou aérodynamiques ou par la combinaison des forces précitées, et à la dévier au-delà de la cavité de la cloche et de la bordure de la cloche.

2. Dispositif selon la revendication 1, caractérisé par le fait que le corps est réalisé sous la forme d'une pointe d'électrode (6).

3. Dispositif selon la revendication 1, caractérisé par le fait que le corps est réalisé sous la forme d'un corps de répulsion aérodynamique (3).

4. Dispositif selon les revendications 1 et 3, caractérisé par le fait que le corps de répulsion (3) présente un contour externe correspondant à une parabole inversée.

5. Dispositif selon les revendications 1 et 3, caractérisé par le fait que le corps de répulsion (3) présente un contour externe correspondant à une parabole.

6. Dispositif selon les revendications 1 et 3, caractérisé par le fait que le corps de répulsion (3) présente un contour externe en demi-sphère.

7. Dispositif selon les revendications 1 et 3, caractérisé par le fait que le corps de répulsion (3) présente le contour externe d'une hyperbole.

8. Dispositif selon l'une ou plusieurs des revendications 1 à 7, caractérisé par le fait qu'à t'extrémité du corps de répulsion (3) tournée vers l'objet à revêtir, c'est-à-dire sur le sommet du corps de répulsion (3), est formée et/ou rapportée une pointe, dont le rayon est le plus possible proche de zéro.

9. Dispositif selon l'une ou plusieurs des revendications précédentes, caractérisé par le fait qu'à l'intérieur du corps de répulsion (3), est disposé un aimant (8) destiné à produire un champ magnétique dans la région de l'extérieur du corps de répulsion (3).

10. Dispositif selon l'une ou plusieurs des revendications précédentes, caractérisé par le fait que le corps de répulsion est réalisé en une matière électriquement conductrice.

11. Dispositif selon la revendication 8, caractérisé par le fait que la pointe du corps de répulsion (3) est réalisée en une matière électriquement conductrice.

12. Dispositif selon l'une ou plusieurs des revendications précédentes, caractérisé par le fait que le corps de répulsion (3) présente une ou plusieurs ouvertures de sortie pour un jet de gaz (figure 3).

13. Procédé pour le revêtement électrostatique d'objets par des liquides, en particulier par une peinture liquide ayant un comportement d'évaporation rapide, suivant lequel on amène le liquide à une cloche de pulvérisation animée d'un mouvement de rotation à vitesse élevée et placée sous haute tension - cloche tournant à grande vitesse -, et on projette le liquide par centrifugation, à partir de l'arête de pulvérisation de la cloche, sur l'objet à revêtir, caractérisé par le fait que, devant la cavité de la cloche de pulvérisation, on produit, par l'intermédiaire d'une pointe d'électrode reliée électriquement à la cloche de pulvérisation, un champ électrique qui dépasse, au moins en un endroit, l'intensité du champ de rupture dans l'air.

14. Procédé pour le revêtement électrostatique d'objets par des liquides, en particulier par une peinture liquide ayant un comportement d'évaporation rapide, suivant lequel on amène le liquide à une cloche de pulvérisation animée d'un mouvement de rotation à vitesse élevée et placée sous haute tension - cloche tournant à grande vitesse -, et on projette le liquide par centrifugation, à partir de l'arête de pulvérisation de la cloche, sur l'objet à revêtir, caractérisé par le fait qu'on produit un champ magnétique dans la région du côté extérieur d'un corps disposé devant la cavité de la cloche de pulvérisation.

15. Procédé selon les revendications 13 et 14, caractérisé par le fait que l'on produit le champ magnétique en plus du champ électrique.

16. Procédé pour le revêtement électrostatique d'objets par des liquides, en particulier par une peinture liquide ayant un comportement d'évaporation rapide, suivant lequel on amène le liquide à une cloche de pulvérisation animée d'un mouvement de rotation à vitesse élevée et placée sous haute tension - cloche tournant à grande vitesse -, et on projette le liquide par centrifugation, à partir de l'arête de pulvérisation de la cloche, sur l'objet à revêtir, caractérisé par le fait que, sur un corps de répulsion aérodynamique, devant la cavité de la cloche de pulvérisation, recouvrant celle-ci, on provoque une déviation, par des forces aérodynamiques, des petites particules de laque en vol de retour vers la cloche tournant à grande vitesse, dans le tourbillonnement torique.

17. Procédé selon les revendications 13 et 15, caractérisé par le fait que l'on produit le champ électrique en plus de la déviation aérodynamique.

18. Procédé selon les revendications 13, 14 et 16, caractérisé par le fait que l'on produit un champ électrique et un champ magnétique et qu'à lieu une déviation aérodynamique.

19. Procédé selon l'une ou plusieurs des revendications 13 à 18, caractérisé par le fait qu'au centre du corps de répulsion, on produit un jet gazeux dirigé sur l'objet à revêtir par la peinture liquide.

20. Procédé selon l'une ou plusieurs des revendications 13 à 18, caractérisé par le fait que, sur la totalité du contour externe du corps de répulsion, on produit un courant gazeux auxiliaire qui est dirigé vers l'objet à revêtir.
